# EUROPÄISCHE PATENTSCHRIFT

(11) **EP 2 012 392 B1**
(45) Veröffentlichungstag und Bekanntmachung des Hinweises auf die Patenterteilung: **29.05.2013**
(21) Anmeldenummer: 08011980.3
(22) Anmeldetag: 03.07.2008
(51) Int. Cl.: H01R 13/11

(54) **Verbesserte Halteschutzbuchse eines Steckverbinders**
Improved holding protective socket of a connector
Douille de maintien sécurisée améliorée d'un connecteur à fiches

(30) Priorität: 05.07.2007 DE 102007031402
(43) Veröffentlichungstag der Anmeldung: 07.01.2009
(73) Patentinhaber: Hirschmann Automotive GmbH, 6830 Rankweil-Brederis (AT); Bayerische Motorenwerke AG, 80788 München (DE)
(72) Erfinder: Jäger, Werner, 6845 Hohenems (AT); Fekonja, Rudolf, 81245 München (DE)
(74) Vertreter: Greif, Thomas

(56) Entgegenhaltungen:
- EP-A- 1 662 617
- DE-A1- 19 812 935
- DE-C1- 4 439 105
- US-A- 4 472 017
- US-A- 5 362 260
- US-A- 5 660 569
- US-A1- 2002 197 916
- US-A1- 2005 191 912

## Beschreibung

Die Erfindung betrifft einen Kontakt zur Aufnahme eines Gegenkontaktes sowie ein Verfahren zur Herstellung eines solchen Kontaktes und dessen Anbringung an einem Kabel gemäß den Merkmalen der Oberbegriffe der unabhängigen Patentansprüche.

Solche Steckverbinder, die insbesondere kontaktteillose Kontaktierungssysteme betreffen, sind zum Beispiel aus der DE 10 2006 002 774, DE 10 2006 014 156, DE 10 2006 060 238 oder DE 10 2006 014 086 bekannt.

Bei Steckverbindern, die zum Beispiel einen Kontakt auf der Buchsenseite und einen Gegenkontakt auf der Steckerseite aufweisen, sind bekannt. Dabei ist der Kontakt auf der Buchsenseite dazu ausgebildet, in Wirkverbindung mit einem Gegenkontakt des Steckers, z. B. ausgebildet als Kontaktstift, in Wirkverbindung gebracht zu werden.

Aus der gattungsbildenden US-A-5 362 260 ist ein Kontakt zur Aufnahme eines Gegenkontaktes bekannt, wobei der Kontakt ein an einem Ende eines Kabels angeordnetes Kontaktgehäuse aufweist, welches mit einem elektrischen Leiter des Kabels kontaktiert ist, wobei eine Druckfeder vorgesehen ist, wobei die Druckfeder so ausgebildet ist, dass sie auf das Kontaktgehäuse und über zumindest einen Teil des Kontaktgehäuses auf den Gegenkontakt wirkt.

Der Erfindung liegt daher die Aufgabe zu Grunde, einen Kontakt zur Aufnahme eines Gegenkontaktes sowie ein Verfahren zur Herstellung eines solchen Kotaktes und dessen Anbringung an einem Kabel anzugeben, der schnell und rationell in großen Stückzahlen bei vereinfachtem Herstellungsverfahren und Erzielung der erforderlichen Kontaktsicherheit über seine Lebensdauer hergestellt werden kann.

Diese Aufgabe ist durch die Merkmale der unabhängigen Patentansprüche gelöst.

Erfindungsgemäß ist die Aufgabe dadurch gelöst, dass eine Druckfeder vorgesehen ist, wobei die Druckfeder so ausgebildet ist, dass sie auf das Kontaktgehäuse und über zumindest einen Teil des Kontaktgehäuses auf den Gegenkontakt wirkt und an einer ersten Fügestelle an das Kontaktgehäuse angefügt ist, wobei weiterhin der elektrische Leiter an einer von der ersten Fügestelle beabstandeten weiteren Fügestelle an dem Kontaktgehäuse angefügt ist

Die beiden voneinander beabstandeten, wobei der Abstand auch nur wenige Millimeter betragen kann, Fügestellen ermöglichen es, dass entweder im gleichen Herstellungsschritt sowohl die Druckfeder als auch der elektrische Leiter an dem Kontaktgehäuse angefügt werden können oder es dazu alternativ möglich ist, dass zuerst die Druckfeder an dem Kontaktgehäuse angefügt wird und in einem weiteren Arbeitsschritt der elektrische Leiter an dem Kontaktgehäuse angefügt wird (oder umgekehrte Abfolge). So ist es beispielsweise möglich, dass ein und derselbe Hersteller sowohl den Kontakt, genauer: das Kontaktgehäuse, herstellt und im gleichen Arbeitsschritt oder in zwei aufeinander folgenden Arbeitsschritten die Druckfeder an dem Kontaktgehäuse anfügt und auch die Kontaktierung (Anfügung) des elektrischen Leiters ebenfalls an dem Kontaktgehäuse vornimmt. Alternativ dazu ist es, was häufig der Regelfall ist, möglich, dass der erste Hersteller das Kontaktgehäuse herstellt und die Druckfeder anfügt und dieses Teil an einen weiteren Hersteller (Konfektionär) liefert, der dann das entsprechend vorbereitete Kabel mit seine elektrischen Leiter an das Kontaktgehäuse anfügt. Durch diese Vorgehensweise ist eine schnelle und rationelle Fertigung solcher Kontakte, die am Ende von Kabeln angeordnet werden, möglich. Die beiden voneinander getrennten, d.h. beabstandeten Fügestellen, haben darüber hinaus den Vorteil, dass sowohl die Fügestellen als auch der jeweilige Fügeprozess an die zu fügenden Materialien und Materialstärken angepasst werden können. Dabei ist es weiterhin von Vorteil, dass, ja nach verwendeten Materialpaarungen (Kontaktgehäuse und Druckfeder bzw. Kontaktgehäuse und elektrischer Leiter) die Fügeprozesses in den jeweiligen Materialpaarungen entsprechender Weise an gepasst werden können. Als für beide Fügestellen gleiche oder voneinander unterschiedliche Fügeprozesse kommen vorzugsweise Schweiß- oder Lötverfahren in Betracht, wobei je nach Material bzw. Materialstärke auch andere Fügeprozesse denkbar sind.

In Weiterbildung der Erfindung finden sich die beiden Fügestellen auf der gleichen Seite des Kontaktgehäuses Dadurch ist es möglich, dass z.B. das Kontaktgehäuse nach seiner Herstellung in eine Halterung eingesetzt werden kann und die beiden Fügestellen entweder beim gleichen Hersteller oder in zeitlicher Abfolge bei unterschiedlichen Herstellern von der gleichen Seite zugänglich sind, so dass sowohl die Druckfeder als auch das Kabel mit seinem abisolierten elektrischen Leiter von der gleichen Seite (z.B. von oben) zugänglich sind, was eine Zufuhr dieser Bauteile in Richtung des Kontaktgehäuses wesentlich erleichtert. Damit entfallen in vorteilhafter Weise bei Ausgestaltung eines länglichen Kontaktgehäuses die axiale Zufuhr der Druckfeder und/oder des elektrischen Leiters, wodurch Schwierigkeiten bei der Zufuhr dieser Bauteile in einem automatisierten Herstellungsprozess vermieden werden und auch weitere entsprechende Vorbereitungen (wie z.B. ein Umbiegen des elektrischen Leiters vor der Zusammenfügung mit dem Kontaktgehäuse) vermieden werden.

Weiter Ausgestaltungen der Erfindung sind in den Unteransprüchen angegeben und werden im Folgenden anhand der Figuren, auf deren gezeigtes Ausführungsbeispiel die Erfindung nicht beschränkt ist, näher erläutert.

Die Figuren 1 und 3 zeigen, soweit im Einzelnen dargestellt, eine dreidimensionale Ansicht (Figur 1) sowie einen Schnitt (Figur 3) eines Kontaktes 1 zur Aufnahme eines Gegenkontaktes, wobei der Kontakt 1 am Ende eines Kabels 2 mit einem nicht nähre bezeichneten Außenmantel angeordnet ist, wobei weiterhin das Kabel 2 einen elektrischen Leiter 3 aufweist. An dem Ende dieses Kabels 2 ist ein Kontaktgehäuse 4 angeordnet, wobei in vorteilhafter Weise dieses Kontaktgehäuse 4 als Buchsenkasten ausgebildet ist und ein Stanzbiegeteil ist. Dieses Stanzbiegeteil ist als Abwicklung in Figur 3 gezeigt. Durch entsprechende Ausstanzung aus einem Blechteil, beispielsweise mit den Außenkonturen, die in Figur 3 gezeigt sind, und anschließendem Umbiegen wird der Buchsenkasten als Kontaktgehäuse 4, wie er in Figur 1 dargestellt ist, hergestellt. Dieses als Buchsenkasten ausgebildete Kontaktgehäuse 4 aus einem elektrisch leitfähigen Material nimmt einen Gegenkontakt auf, wobei zur Erhöhung der Kontaktkraft und zur Sicherstellung eines dauerhaften Kontaktes, wenn in dem Kontaktgehäuse 4 der Gegenkontakt eingesetzt ist, eine Druckfeder 5 auf, die entsprechend der Ausgestaltung in Figur 1 und 2 länglich ausgebildet ist und in etwa eine Wellenform aufweist. Diese Druckfeder 5 wird in einem ersten Herstellungsschritt in ihrem Endbereich an einer ersten Fügestelle 6 des Kontaktgehäuses 4 an diesem angefügt, wobei in diesem Fall der elektrische Leiter 3 des Kabels 2 noch nicht an dem Kontaktgehäuse 4 angefügt wurde. Die Anfügung des elektrischen Leiters 3 an einer zweiten Fügestelle 7 des Kontaktgehäuses 4 erfolgt entweder beim selben Hersteller in einem zweiten Arbeitsschritt oder in einem zweiten Arbeitsschritt bei einem weiteren Hersteller. Alternativ dazu ist es denkbar, dass in einem ersten Arbeitsschritt der elektrische Leiter an der Fügestelle 7 angefügt und danach in einem weiteren Arbeitsschritt die Druckfeder 5 an dem Kontaktgehäuse 4 angefügt wird. In einer weiteren alternativen Ausgestaltung ist es ebenfalls denkbar, in ein und demselben Arbeitsschritt sowohl die Druckfeder 5 als auch den elektrischen Leiter 3 an dem Kontaktgehäuse 4 anzufügen.

Zur Erzielung der bestmöglichen Kontaktsicherheit, die insbesondere durch Feuchtigkeit und Schmutzpartikel nicht beeinträchtigt werden darf, weist das Kontaktgehäuse 4 im Endbereich des dort festgelegten Kabels 2 zumindest einen, vorzugsweise zwei Crimpflügel 8 auf, die den Außenmantel des Kabels 2 umschlingen. Dadurch wird auch eine Zugentlastung von auf den Kontakt 1 wirkende Zug- bzw. Druckkräfte bewirkt.

Im Regelfall wird der an dem Kabel 2 angeordnete Kontakt 1 auch in ein nicht dargestelltes Außengehäuse eingesetzt, so dass es von Vorteil ist dass mit den Crimpflügeln 8 nicht nur der Außenmantel de Kabels 2, sondern auch eine auf dem Außenmantel des Kabels 2 angeordnete Dichtung 9 umschlungen und dort festgelegt wird, wobei die Dichtung 9 den Kontakt 1 gegenüber dem Außengehäuse abdichtet, so dass dadurch eine Längswasserdichtheit realisiert ist.

Der Gegenkontakt, der in das Kontaktgehäuse 4 einsetzbar ist, ist mit der Bezugsziffer 10 versehen. Er ist beispielsweise als Kontaktstift eines Gegenkontaktes ausgebildet. Schließlich ist noch mit der Bezugsziffer 11 eine Federlasche bezeichnet, die aus dem Kontaktgehäuse 4 herausragt und in eine entsprechende Ausnehmung oder einen entsprechenden Anschlag in dem Außengehäuse des dadurch gebildeten Steckverbinders eingreift bzw. zur Anlage kommt, um eine Primärverriegelung zu realisieren. Diese Primärverriegelung bewirkt in an sich bekannter Weise, dass der Kontakt 1 in dem Außengehäuse, welches beispielsweise aus Kunststoff in einem Spritzgussverfahren hergestellt werden kann, festgelegt wird.

Das erfindungsgemäße Herstellungsverfahren zeichnet sich durch die folgenden Schritte aus:
- An dem Kontaktgehäuse 4 wird an einer ersten Fügestelle 6 die Druckfeder 5 angefügt,
- Der elektrische Leiter 3 wird an einer weiteren, von der ersten Fügestelle 6 beabstandeten Fügestelle 7 an dem Kontaktgehäuse 4 angefügt.

Weiterhin ist vorgesehen, dass die Anfügung der Druckfeder 5 an dem Kontaktgehäuse 4 und die Anfügung des elektrischen Leiters 3 an dem Kontaktgehäuse 4 in ein und demselben Arbeitsschritt oder in zwei zeitlich aufeinander folgenden Arbeitsschritten erfolgt.

Weiterhin ist vorgesehen, dass das Ende des elektrischen Leiters 3 für den Fall, dass der elektrische Leiter 3 ein Rundleiter ist, vor dem Anfügen an dem Kontaktgehäuse 4 plattiert wird. Dieses Plattieren des elektrischen Leiters 3 vor dem Anfügen an das Kontaktgehäuse 4 kann dann entfallen, wenn der Fügeprozess so gestaltet ist, dass durch Ausführung des Fügeprozesses der vorher runde elektrische Leiter 3 (z.B. ein Litzenleiter) anschließend plattiert ist, so dass auf jeden Fall nach Ausführung des Fügeprozesses zur Erzielung einer kompakten Bauweise das Ende des elektrischen Leiters 3 im Bereich der zweiten Fügestelle 7 plattiert ist. Der Vorgang des Plattierens des elektrischen Leiters 3 kann dann entfallen, wenn das Kabel 2 ein Flachbandkabel und der elektrische Leiter 3 ein entsprechender Flachleiter ist. Schließlich ist noch vorgesehen, dass vor dem Anfügen des elektrischen Leiters 3 an der zweiten Fügestelle 7, an dem Kontaktgehäuse 4, die Dichtung 9 auf dem Außenmantel des Kabels 2 aufgeschoben und mit den Crimpflügeln 8 festgelegt wird. Dabei ist darauf hinzuweisen, dass die Vercrimpung mittels der Crimpflügel 8 keinerlei elektrische Kontaktierung bewirkt, sondern dass dadurch lediglich das Kabel 2, vorzugsweise unter Zwischenlegung der Dichtung 9, mechanisch an dem Kontaktgehäuse 4 festgelegt wird. Die Fügung der Druckfeder 5 an das Kontaktgehäuse 4 sowie die Fügung des elektrischen Leiters 3 an dem Kontaktgehäuse 4 erfolgt, wie vorstehend schon erwähnt, durch Fügeprozesse wie Schweißen oder Löten und nicht durch einen Crimpvorgang.

Für die Funktion des fertigen Steckverbinders ist es von Bedeutung, dass eine Kraft auf die Druckfeder 5 ausgeübt wird, wobei diese Kraft über die Druckfeder 5 und das Kontaktgehäuse 4 auf den Gegenkontakt 10 wirkt. Dies bewirkt eine erhöhte Andruckkraft zwischen den elektrisch leitenden Teilen von Steckverbinder und Gegensteckverbinder, die miteinander kontaktiert werden sollen, nämlich das Kontaktgehäuse 4 des Steckverbinders mit dem Gegenkontakt 10 des Gegensteckverbinders. Diese Kraft wird während des Zusammensetzens von Steckverbinder und Gegensteckverbinder oder danach aufgebracht, wobei die Gehäuse und weitere Elemente von Steckverbinder und Gegensteckverbinder so ausgebildet sind, dass die Kraft beim Zusammenstecken aufgebracht wird. Dies kann zum Beispiel ein Schieber sein, der betätigt wird und auf die Druckfeder 5 wird wirkt, nachdem Steckverbinder und Gegensteckverbinder vollständig zusammengesteckt worden sind. Steckverbinder und Gegensteckverbinder können aber auch derart ausgebildet sein, dass sie zunächst ein Stück weit zusammengesteckt werden und dann durch einen Vorsprung oder dergleichen die Druckfeder 5 betätigt wird, wenn Steckverbinder und Gegensteckverbinder bis in ihre Endlage zusammengesteckt worden sind. Dabei ist es von besonderem Vorteil, dass der Gegenkontakt 10 zunächst nahezu ohne Reibung und folglich nahezu ohne Kraftaufwand in das Kontaktgehäuse 4 eingeschoben (eingesteckt) wird und erst dann die Kontaktierungskraft (Kraft von aussen, Andruckkraft) über die Druckfeder 5 wie vorstehend beschrieben aufgebracht wird, wenn sich der Gegenkontakt 10 in seiner Endlage in dem Kontaktgehäuse 4 befindet.

### Bezugszeichenliste

- 1.: Kontakt
- 2.: Kabel
- 3.: elektrischer Leiter
- 4.: Kontaktgehäuse
- 5.: Druckfeder
- 6.: erste Fügestelle
- 7.: weitere Fügestelle
- 8.: Crimpflügel
- 9.: Dichtung
- 10.: Gegenkontakt
- 11.: Federlasche

## Patentansprüche

1. Kontakt (1) zur Aufnahme eines Gegenkontaktes (10), wobei der Kontakt (1) ein an einem Ende eines Kabels (2) angeordnetes Kontaktgehäuse (4) aufweist, welches mit einem elektrischen Leiter (3) des Kabels (2) kontaktiert ist, wobei eine Druckfeder (5) vorgesehen ist, wobei die Druckfeder (5) so ausgebildet Ist, dass sie auf das Kontaktgehäuse (4) und Ober zumindest einen Tell des Kontaktgehäuses (4) auf den Gegenkontakt (10) wirkt, dadurch gekennzelohnet, dass Druckfeder (5) an einer ersten Fügestelle (6) an das Kontaktgehäuse (4) angefügt ist, wobei weiterhin der elektrische Leiter (3) an einer von der ersten Fügestelle (6) beabstandeten weiteren Fügestelle (7) an dem Kontaktgehäuse (4) angefügt ist.

2. Kontakt (1) nach Anspruch 1, **dadurch gekennzeichnet, dass** sich die beiden Fügestellen (6, 7) auf der gleichen Seite des Kontaktgehäuses (4) befinden)

3. Kontakt (1) nach Anspruch 1 oder 2, **dadurch gekennzeichnet, dass** das Kontaktgehäuse (4) zumindest einen, vorzugsweise zwei Crimpflügel (8) aufweist, die einen Außenmantel des Kabels (2) umschließen.

4. Kontakt (1) nach Anspruch 3, **dadurch gekennzeichnet, dass** der zumindest eine Crimpflügel (8) eine auf dem Außenmantel des Kabels (2) angeordnete Dichtung (9) dort festlegt.

5. Kontakt (1) nach einem der vorhergehenden Ansprüche, **dadurch gekennzeichnet, dass** das Ende des elektrischen Leiters (3) im Bereich der zweiten Fügestelle (7) plattiert ist.

6. Kontakt (1) nach einem der vorhergehenden Ansprüche, **dadurch gekennzeichnet, dass** das Kontaktgehäuse (4) als Buchsenkasten ausgebildet und ein Stanzbiegeteil ist.

7. Kontakt (1) nach einem der vorhergehenden Ansprüche, **dadurch gekennzeichnet, dass** ein Kontakt (1) oder mehrere Kontakte (1) in ein Steckverbindergehäuse eingesetzt und dort festgelegt ist oder sind.

8. Verfahren zur Herstellung eines Kontaktes (1) gemäß einem der vorhergehenden Ansprüche, **dadurch gekennzeichnet, dass** an dem Kontaktgehäuse (4) an einer ersten Fügestelle (6) die Druckfeder (5) angefügt wird und der elektrische Leiter (3) an einer weiteren, vo der ersten Fügestelle (6) beabstandeten Fügestelle (7) an dem Kontaktgehäuse (4) angefügt wird

9. Verfahren nach Anspruch 8, **dadurch gekennzeichnet, dass** die Anfügung der Druckfeder (5) an dem Kontaktgehäuse (4) und die Anfügung des elektrischen Leiters (3) an dem Kontaktgehäuse (4) in ein und demselben Arbeitsschritt oder in zwei zeitlich aufeinander folgenden Arbeitsschritten erfolgt.

10. Verfahren nach Anspruch 8 oder 9, **dadurch gekennzeichnet, dass** das Ende des elektrischen Leiters (3) für den Fall, dass der elektrische Leiter (3) ein Rundleiter ist, vor dem Anfügen an dem Kontaktgehäuse (4) plattiert wird oder Fügeprozess so gestaltet ist, dass durch Ausführung des Fügeprozesses der vorher runde elektrische Leiter (3) anschließend plattiert ist.

## Claims

1. Contact (1) for receiving a mating contact (10), wherein the contact (1) has a contact housing (4) which is arranged at one end of a cable (2) and with which an electrical conductor (3) of the cable (2) makes contact, wherein a compression spring (5) is provided, wherein the compression spring (5) is designed such that it acts on the contact housing (4) and, by means of at least one portion of the contact housing (4), on the mating contact (10), **characterized in that** the compression spring (5) is joined to the contact housing (4) at a first joining point (6), wherein the electrical conductor (3) is also joined to the contact housing (4) at a further joining point (7) which is at a distance from the first joining point (6).

2. Contact (1) according to Claim 1, **characterized in that** the two joining points (6, 7) are located on the same side of the contact housing (4).

3. Contact (1) according to Claim 1 or 2, **characterized in that** the contact housing (4) has at least one, preferably two, crimping wing(s) (8) which surround an outer casing of the cable (2).

4. Contact (1) according to Claim 3, **characterized in that** the at least one crimping wing (8) fixes a seal (9), which is arranged on the outer casing of the cable (2), on the said outer casing.

5. Contact (1) according to one of the preceding claims, **characterized in that** the end of the electrical conductor (3) is plated in the region of the second joining point (7).

6. Contact (1) according to one of the preceding claims, **characterized in that** the contact housing (4) is designed as a socket box and is a stamped and bent part.

7. Contact (1) according to one of the preceding claims, **characterized in that** one contact (1) or a plurality of contacts (1) is or are inserted into a plug connector housing and fixed in the said plug connector housing.

8. Method for producing a contact (1) according to one of the preceding claims, **characterized in that** the compression spring (5) is joined to the contact housing (4) at a first joining point (6), and the electrical conductor (3) is joined to the contact housing (4) at a further joining point (7) which is at a distance from the first joining point (6).

9. Method according to Claim 8, **characterized in that** the compression spring (5) is joined to the contact housing (4) and the electrical conductor (3) is joined to the contact housing (4) in the same working step or in two successive working steps.

10. Method according to Claim 8 or 9, **characterized in that**, if the electrical conductor (3) is a round conductor, the end of the electrical conductor (3) is plated before being joined to the contact housing (4) or the joining process is designed such that, on account of the joining process being executed, the previously round electrical conductor (3) is then plated.

## Revendications

1. Contact (1) pour recevoir un contact conjugué (10), le contact (1) présentant un boîtier de contact (4) disposé à une extrémité d'un câble (2), lequel boîtier est mis en contact avec un conducteur électrique (3) du câble (2), un ressort de compression (5) étant prévu, le ressort de compression (5) étant réalisé de telle sorte qu'il agisse sur le boîtier de contact (4) et par le biais d'au moins une partie du boîtier de contact (4) sur le contact conjugué (10), **caractérisé en ce que** le ressort de compression (5) est monté au niveau d'un premier emplacement de montage (6) sur le boîtier de contact (4), le conducteur électrique (3) étant en outre monté au niveau d'un emplacement de montage supplémentaire (7) sur le boîtier de contact (4), espacé du premier emplacement de montage (6).

2. Contact (1) selon la revendication 1, **caractérisé en ce que** les deux emplacements de montage (6, 7) se trouvent du même côté du boîtier de contact (4).

3. Contact (1) selon la revendication 1 ou 2, **caractérisé en ce que** le boîtier de contact (4) présente au moins une, et de préférence deux, ailes de sertissage (8) qui entourent une gaine extérieure du câble (2).

4. Contact (1) selon la revendication 3, **caractérisé en ce que** l'au moins une aile de sertissage (8) fixe un joint d'étanchéité (9) disposé sur la gaine extérieure du câble (2) sur celle-ci.

5. Contact (1) selon l'une quelconque des revendications précédentes, **caractérisé en ce que** l'extrémité du conducteur électrique (3) est plaquée dans la région du deuxième emplacement de montage (7).

6. Contact (1) selon l'une quelconque des revendications précédentes, **caractérisé en ce que** le boîtier de contact (4) est réalisé sous forme de boîte-douille et est une pièce estampée-cintrée.

7. Contact (1) selon l'une quelconque des revendications précédentes, **caractérisé en ce qu'**un contact (1) ou plusieurs contact (1) est ou sont inséré(s) et fixé(s) dans un boîtier de connecteur à fiche.

8. Procédé de fabrication d'un contact (1) selon l'une quelconque des revendications précédentes, **caractérisé en ce que** le ressort de compression (5) est monté sur le boîtier de contact (4) au niveau d'un premier emplacement de montage (6), et le conducteur électrique (3) est monté au niveau d'un emplacement de montage supplémentaire (7) espacé du premier emplacement de montage (6), sur le boîtier de contact (4).

9. Procédé selon la revendication 8, **caractérisé en ce que** le montage du ressort de compression (5) sur le boîtier de contact (4) et le montage du conducteur électrique (3) sur le boîtier de contact (4) ont lieu dans la même et unique étape de travail ou dans deux étapes de travail successives.

10. Procédé selon la revendication 8 ou 9, **caractérisé en ce que** l'extrémité du conducteur électrique (3), au cas où le conducteur électrique (3) est un conducteur rond, est plaquée avant le montage sur le boîtier de contact (4) ou le processus de montage est réalisé de telle sorte que par sa mise en oeuvre, le conducteur électrique rond (3) préalable soit ensuite plaqué.
